# EUROPÄISCHE PATENTSCHRIFT

(11) **EP 0 731 210 B1**
(45) Veröffentlichungstag und Bekanntmachung des Hinweises auf die Patenterteilung: **04.04.2001**
(21) Anmeldenummer: 96102493.2
(22) Anmeldetag: 20.02.1996
(51) Int. Cl.: D21D 1/30, D21D 1/22

(54) **Mahlmaschine und Mahlwerkzeug zum Mahlen von suspendiertem Faserstoffmaterial**
Refiner and refining tool for refining suspended fibre material
Machine de raffinage et outil de raffinage pour le raffinage des matières fibreuses en suspension

(30) Priorität: 08.03.1995 DE 19508202
(43) Veröffentlichungstag der Anmeldung: 11.09.1996
(73) Patentinhaber: Voith Sulzer Stoffaufbereitung GmbH, 88191 Ravensburg (DE)
(72) Erfinder: Meltzer, Frank, Dr., D-88718 Daisendorf (DE)

(56) Entgegenhaltungen:
- DE-A- 2 522 349
- DE-A- 2 609 727
- US-A- 4 023 739

## Beschreibung

Die Erfindung bezieht sich auf Vorrichtungen zum Mahlen von suspendiertem Faserstoffmaterial gemäß dem Oberbegriff des Anspruchs 1 oder 5.

Mahlwerkzeuge der genannten Art werden oft auch Garnituren genannt und in Mahlmaschinen - sogenannte Refiner - eingebaut. Solche Mahlmaschinen haben mindestens einen Rotor und mindestens einen Stator mit entweder scheibenring- oder kegelstumpfförmigen Flächen, auf denen die Mahlwerkzeuge oder Garnituren angebracht werden, so daß sich zwischen ihnen Mahlspalten ausbilden können. Die hier betrachteten Mahlwerkzeuge weisen an den Arbeitsflächen Stege und Nuten auf, weshalb man auch von "Messer-Garnituren" spricht. Eine ringförmige Mahlfläche wird in der technischen Praxis oft dadurch erzeugt, daß eine Anzahl von gleichen Ringsegmenten zusammengesetzt wird, bis sich ein voller Kreisumfang mit einem für alle Segmente gemeinsamen Mittelpunkt ergibt.

Ein beträchtlicher Teil der Betriebskosten, die bei der Mahlung von Faserstoffen in der Zellstoff- und Papierindustrie anfallen, rührt von den Energiekosten her. Daher war es schon immer ein Bestreben, derartige Vorrichtungen so zu bauen und zu betreiben, daß - gemessen an dem gewünschten Erfolg - ein nicht zu hoher Energieeinsatz gebraucht wird. Da die Zielsetzungen der Faserstoffbehandlung je nach Anwendungsfall unterschiedlich sind, ist auch die Beurteilung des Mahleffektes unterschiedlich. In vielen Fällen wird die eingesetzte Energie auf den Mahlerfolg so bezogen, daß entweder die Größe pro Tonne Faserstoff und Mahlgradsteigerung oder kWh/pro Tonne Faserstoff und Festigkeitssteigerung angegeben wird. Die Vergleichbarkeit solcher Werte setzt aber ansonsten gleiche Bedingungen voraus. Insbesondere ist es nicht möglich, die Mahlkosten dadurch zu senken, daß zwar weniger Energie eingesetzt wird, andererseits aber trotz ausreichender Mahlgradsteigerung der so behandelte Faserstoff den Qualitätserfordernissen nicht mehr entspricht.

Ein für die Mahlung von Holzstoff vorgesehenes Mahlwerkzeug ist in der DE-OS 25 22 349 dargestellt. Es ist eine Messergarnitur mit einer speziellen inneren Ringsektion, die dem Aufbrechen des zufließenden Holzschliffes dient, also nicht der beim Mahlen beabsichtigten Veränderung der Fasern selbst. Auch die in der DE-OS 26 09 727 gezeigte Refinereinrichtung ist in erster Linie auf die Anforderungen abgestimmt, die bei mechanischem Holzstoff gestellt werden. Daher ist der eigentlichen Mahlzone eine innenliegende "Refine-Zone" vorgelagert, in der das Fasermaterial nahezu bis zur Einzelfaser zerlegt wird. Die eigentliche Mahlung der Fasern findet erst anschließend in der radial außenliegenden Mahlzone statt. Noch weiter in Richtung Aufteilung der Bearbeitungszonen innerhalb einer Maschine führt die US 5,200,038, bei der zwei mit verschiedenen Antrieben versehene Rotoren mit ganz speziellen Mahlwerkzeugen versehen sind. Wiederum wird der einlaufende Stoff (Pulp) zunächst einer Vorzone, die hier nur als Fluidisierungszone wirkt, zugeleitet.

Trotz dieser Bemühungen um eine Verbesserung der Mahlmaschinen für Papierfaserstoff ist es nach wie vor Wunsch, die erforderliche Mahlenergie noch weiter zu reduzieren.

Es ist daher Aufgabe der Erfindung, Vorrichtungen der angegebenen Art zu schaffen, mit denen die zur Mahlung eingesetzte Energie für einen angestrebten Mahlerfolg geringer ist als bisher.

Diese Aufgabe wird durch die Kennzeichen der Ansprüche 1 oder 5 gelöst. Die nachfolgenden Unteransprüche beschreiben besonders vorteilhafte Ausgestaltungen.

Durch die Erfindung werden somit Mahlvorrichtungen geschaffen, bei denen die eingesetzte Energie besser zur Mahlung des Faserstoffmaterials genützt werden kann. Es hat sich gezeigt, daß nicht nur der Mahlgradanstieg wirtschaftlicher zu erzielen ist, sondern daß mit der Mahlung auch eine relativ gute Erhaltung der Faserlängen und Faserfestigkeiten möglich ist. Bei der Beurteilung des Effektes wird, wie bereits angedeutet, immer von den bisher erzielbaren Mahlentwicklungen auszugehen sein, weshalb es nicht sinnvoll ist, hier allgemein einen festen Zahlenwert vorzugeben. Die Untersuchungen an dem Erfindungsgegenstand weisen jedenfalls eine signifikante Verringerung der erforderlichen Energie aus, ohne daß Einbußen an der Faserqualität hingenommen werden müßten.

Eine wesentliche Neuerung im Vergleich zum Stand der Technik liegt in einer verbesserten Strömungsführung im während des Betriebes der Mahlvorrichtung von der Faserstoffsuspension durchströmten Spalt zwischen Rotor und Stator. Im Bereich der Arbeitsfläche von Rotor bzw. Stator werden die Fasern durch starke Kräfte verändert, wobei während des Mahlvorganges ein nur sehr geringer Abstand zwischen den Arbeitsflächen eingestellt wird. Da sich auf der so definierten Arbeitsfläche mehrere Leisten hintereinander, in Richtung der Kanäle betrachtet, befinden, die jeweils einen Abstand von mindestens 8 mm haben, enstehen dort erfindungsgemäß mehrere Zwischenzonen, in denen die aus dem davorliegenden Mahlbereich stammende, also bereits gemahlene Suspension aufgenommen und anschließend dem nachfolgenden Mahlbereich zugeführt werden kann. Vermutlich hat eine solche Zwischenzone einen doppelten Nutzen, da sie sowohl die wünschenswerte Teil-Rückführung der schon gemahlenen Suspension in den davorliegenden Mahlbereich als auch die Vergleichmäßigung der Strömung in den nachfolgenden Mahlbereich fördert. Dadurch kann das Mahlergebnis verbessert, insbesondere die Mahlung gleichmäßiger werden. Solche Zwischenzonen können durch Nuten erzeugt werden, die z.B. ringförmig sind. Besonders vorteilhaft sind auch polygonzugförmige Nuten, da durch diese der manchmal etwas kritische Verschleiß von Mahlwerkzeugen im Nutenbereich reduziert wird.

In besonderen Fällen kann zusätzlich ein spezieller leistenfreier Bereich geschaffen werden, den die Suspension zunächst durchströmt, bevor sie in den Mahlbereich der betrachteten Mahlmaschine bzw. des Mahlwerkzeuges kommt. So wird vor oder bei dem Eintritt der Suspension in den Messerbereich der Mahlvorrichtung eine Rotationszone zur Verfügung gestellt, die an eine rotierende Fläche grenzt, in der aber auf wenigstens einer Seite keine Stege vorhanden sind. In dieser ringförmigen Zone findet keine Mahlung statt. Ein möglicher Grund für die weitere Verbesserung der Wirtschaftlichkeit könnte die Vergleichmäßigung der Suspensionsströmung bereits beim Einlauf in die Mahlzone sein. Die genannte ringförmige Zone kann durch Ausgestaltung der eigentlichen Mahlmaschine gebildet werden oder gemäß Anspruch 9 in der radial inneren Zone der Mahlwerkzeuge selbst.

Die Erfindung wird beschrieben und erläutert anhand von schematischen Zeichnungen. Dabei zeigen:
- Fig. 1: geschnittene Seitenansicht eines erfindungsgemäß ausgeführten Scheibenrefiners;
- Fig. 2: Ausschnitt von Fig. 2;
- Fig. 3: Diagramm der Mahlentwicklung;
- Fig. 4 bis 6: weitere Ausführungsformen der Mahlwerkzeuge;
- Fig. 7: einen erfindungsgemäßen Kegelrefiner;
- Fig. 8: Aufsicht (Segment) auf ein erfindungsgemäßes Mahlwerkzeug;
- Fig. 9: Aufsicht (Segment) auf ein weiteres erfindungsgemäßes Mahlwerkzeug.

Fig. 1 zeigt den Erfindungsgegenstand in Form eines Scheibenrefiners. Man erkennt einen Teil des Gehäuses 1, den Rotor 2 und den Stator 3. Dabei dienen Rotor und Stator als Mahlwerkzeugträger. Das suspendierte Faserstoffmaterial kann über die Eintrittsöffnung 5 zu- und die Austrittsöffnung 6 abgeführt werden. In der hier gezeichneten Form ist der Rotor 2 axial fixiert, während der Stator 3 axial relativ zum Rotor 2 beweglich ist, wobei er durch Bolzen 15 am Mitdrehen gehindert wird. Der Rotor 2 weist eine Arbeitsfläche 7 und der Stator 3 eine komplementäre weitere Arbeitsfläche 8 auf. Zwischen beiden Arbeitsflächen bildet sich ein Mahlspalt 9. Letzterer ist hier und in den weiteren Figuren übertrieben breit gezeichnet. Im Bereich der Arbeitsflächen 7, 8 befinden sich leistenförmige Erhebungen 10 am Rotor 2 und leistenförmige Erhebungen 11 am Stator 3. Die Darstellung ist hier so gewählt, daß die leistenförmigen Erhebungen 10 bzw. 11 im oberen Teil geschnitten und im unteren Teil ungeschnitten gezeichnet sind. Man erkennt, daß auf beiden Seiten des Mahlspaltes 9 jeweils drei leistenförmige Erhebungen 10 und 11 radial hintereinander angeordnet, d.h. durch Nuten 16 unterbrochen sind. Außerdem erstrecken sie sich hier auf der Statorseite weniger weit nach innen als am Rotor 2.

In Fig. 2 ist ein Ausschnitt des Erfindungsgegenstandes aus Fig. 1 gezeigt mit einem Teil des Stators 3. Die Freimaße a' und a'' zwischen den leistenförmigen Erhebungen 11 sind erkennbar sowie das Freimaß a, um das sich die Grundfläche 14 des Mahlwerkzeuges radial weiter nach innen erstreckt als die Erhebung 11. Die Erhebung hat das Höhenmaß c über der Grundfläche 14.

Fig. 3 zeigt schematisch ein Diagramm, welches die Mahlentwicklung M aufzeigt in Abhängigkeit von der eingesetzten Mahlenergie E. Im Stand der Technik verläuft die Mahlentwicklung gemäß Kurve A2, während mit Hilfe der Erfindung eine schnellere Mahlentwicklung, Kurve A1, erzielbar ist. Selbstverständlich hängen die qualitativen Werte sehr stark vom eingesetzten Stoff ab, und das Diagramm dient lediglich zur Verdeutlichung des erzielbaren Nutzens.

In den Fig. 4 und 5 sind weitere Ausführungsformen anhand eines Scheibenrefiners grundsätzlich skizziert. Die Unterbrechungen der Leisten durch Nuten können nämlich auf der Statorseite sein (Fig. 4), auf der Rotorseite (Fig. 5) oder - wie bereits in Fig. 1 gezeigt - auf beiden Seiten. Der Gegenstand auf Fig. 6 unterscheidet sich von dem der Fig. 2 dadurch, daß nicht nur die eigentliche Leiste 11, sondern auch das auf dem Stator 3 montierte Mahlwerkzeug selbst Unterbrechungen durch Nuten hat. Selbstverständlich kann das in Fig. 6 gezeigte Prinzip auch bei den anderen Kombinationen gemäß Fig. 1, 4 oder 5 angewendet werden.

Auch wenn sicherlich die Anwendung der Erfindung auf mit Scheiben ausgerüsteten Mahlmaschinen oder auf die zugehörigen Mahlwerkzeuge besonders sinnvoll ist, können die Vorteile auch bei Kegelrefinern, insbesondere Steilkegelrefinern, erzielt werden.

Fig. 7 skizziert einen Kegelrefiner, bei dem die auf der Arbeitsfläche des Rotors 2 liegenden Erhebungen 10 durch Nuten unterbrochen sind. Anders als hier dargestellt, kann in anderen Fällen auch der Stator 3 Erhebungen 11 mit Unterbrechungen haben.

Fig. 8 zeigt die Aufsicht auf eine typische, an Scheiben-Refinern anzutreffende Arbeitsfläche mit einer Vielzahl von - hier verschieden ausgebildeten - Erhebungen 10 mit Breite b sowie den dazwischen liegenden kanalartigen Nuten 12. Ferner sind Nuten 16, und zwar Ringnuten, mit den Freimaßen a', a'' eingezeichnet. Die Erhebungen 10 sind hier außerdem um das Freimaß a innen kürzer als die Grundfläche 13. Diese Darstellung ist als Teil/Segment des ganzen Kreisumfanges zu verstehen. Bekanntlich hat die komplementäre Arbeitsfläche hinsichtlich der Erhebungen meistens das gleiche Muster, wobei für das Vorhandensein der Freimaße a, a', a'' das bereits im Zusammenhang mit Fig. 1 und 4-6 Gesagte gilt. Die komplementäre Arbeitsfläche kann aber auch ganz anders gestaltet sein, z.B. andere Messerwinkel aufweisen, flächig porös sein oder ein Noppen- oder Lochmuster-Muster haben.

Das Mahlwerkzeug gemäß Fig. 9 ähnelt dem der Fig.8, weist aber zwei polygenförmige Aussparungen 17 auf, wodurch drei hintereinanderliegende Mahlbereiche 18, 18' und 18'' entstehen. Dabei ist hier nur eines der Segmente von 45 ^{o} gezeichnet, aus dem eine kreisringförmige Garnitur zusammengesetzt werden kann.

## Patentansprüche

1. Mahlmaschine zum Mahlen von suspendiertem Faserstoffmaterial, insbesondere von Papier und/oder Zellstoffasern, bestehend aus einem Gehäuse (1) mit Eintritts- und Austrittsöffnungen (5, 6) für das Faserstoffmaterial, mit mindestens zwei Mahlwerkzeugträgern, insbesondere einem antreibbaren Rotor (2) und einem Stator (3), geeignet zum Anbringen von Mahlwerkzeugen zur Schaffung von mindestens einer Arbeitsfläche (7) und einer komplementären weiteren Arbeitsfläche (8), die unter Bildung eines vom Faserstoffmaterial durchströmbaren Mahlspaltes (9) zueinander positioniert sind, wobei wenigstens eine Arbeitsfläche (7 oder 8) eine Vielzahl leistenförmiger Erhebungen (10,10',10",11), sogenannter Messer, aufweist, zwischen denen sich kanalartige Nuten (12) befinden, so daß das Faserstoffmaterial zumindest teilweise durch diese von innen nach außen geführt werden und eine mechanische Bearbeitung des Faserstoffmaterials durch die Relativbewegung zweier komplementärer Arbeitsflächen (7 und 8) erfolgen kann,
**dadurch gekennzeichnet,**
daß auf wenigstens einer Seite des Mahlspaltes (9) wenigstens drei leistenförmige Erhebungen (10,10',10'',11) der zur Fasermahlung bestimmten Arbeitsfläche, in Richtung der Kanäle betrachtet, hintereinander angeordnet sind und daß, in Flußrichtung des Fasermaterials betrachtet, aufeinanderfolgende Erhebungen (10,10',10'',11) einen Abstand mit einem Freimaß (a',a'',a''') von mindestens 8 mm aufweisen.

2. Mahlmaschine nach Anspruch 1,
**dadurch gekennzeichnet,**
daß sich auf wenigstens einer Seite eines Mahlspaltes (9) die radial am weitesten innen liegenden leistenförmigen Erhebungen (10,10',10",11) der zur Fasermahlung bestimmten Arbeitsfläche (7,8) um ein Freimaß (a) von mindestens 8 mm weniger weit nach innen erstrecken als der zugehörige Mahlwerkzeugträger.

3. Mahlmaschine nach Anspruch 1 oder 2,
**dadurch gekennzeichnet,**
daß die zueinander komplementären Mahlwerkzeugträger im wesentlichen eine scheibenartige Form haben.

4. Mahlmaschine nach Anspruch 1 oder 2,
**dadurch gekennzeichnet,**
daß die zueinander komplementären Mahlwerkzeugträger im wesentlichen eine kegelstumpfartige Form haben.

5. Mahlwerkzeug zum Mahlen von suspendiertem Faserstoffmaterial, insbesondere Papier und/oder Zellstoffasern, in Mahlmaschinen mit relativ zueinander bewegbaren, sich gegenüberliegenden, im wesentlichen rotationssymmetrischen Mahlwerkzeugträgern, insbesondere an einem Rotor und an einem Stator, auf denen Mahlwerkzeuge paarweise so anbringbar sind, daß sie mindestens ein Paar komplementärer Arbeitsflächen (7, 8) zur Ausbildung eines vom Faserstoffmaterial durchströmbaren Mahlspaltes (9) bilden und wobei die Arbeitsfläche (8) wenigstens eines Mahlwerkzeuges an ihrer dem zu behandelnden Faserstoffmaterial im Betrieb jeweils zugewandten Seite eine Vielzahl leistenförmiger Erhebungen (10,10',10'',11), sogenannter Messer, über ihrer Grundfläche (13, 14) aufweist, zwischen denen sich kanalartige Nuten (12) befinden, so daß das Faserstoffmaterial zumindest teilweise durch diese Nuten von innen nach außen geführt werden und eine mechanische Bearbeitung des Faserstoffmaterials durch die Relativbewegung zweier komplementärer Arbeitsflächen (7, 8) erfolgen kann,
**dadurch gekennzeichnet,**
daß wenigstens drei leistenförmige Erhebungen (10,10',10'',11) der zur Fasermahlung bestimmten Arbeitsfläche , in Richtung der Kanäle betrachtet, hintereinander angeordnet sind, wobei, in Flußrichtung des Fasermaterials betrachtet, aufeinanderfolgende Erhebungen (10,10',10'',11) einen Abstand mit einem Freimaß (a',a'',a''') von mindestens 8 mm aufweisen.

6. Mahlwerkzeug nach Anspruch 5,
**dadurch gekennzeichnet,**
daß die radiale Erstreckung der durch Abstand mit dem Freimaß (a',a'',a''') getrennten leistenförmigen Erhebungen (10,10',10'',11) höchstens 100 mm beträgt.

7. Mahlwerkzeug nach Anspruch 6,
**dadurch gekennzeichnet,**
daß die radiale Erstreckung der durch Abstand mit dem Freimaß (a',a'',a''') getrennten leistenförmigen Erhebungen (10,10',10'',11) höchstens 60 mm beträgt.

8. Mahlwerkzeug nach Anspruch 5, 6 oder 7,
**dadurch gekennzeichnet,**
daß die radiale Erstreckung der durch Abstand mit dem Freimaß (a',a'',a''') getrennten leistenförmigen Erhebungen (10,10',10'',11) höchstens das Zwanzigfache der Breite (b) der Erhebungen (10,10',10'',11) beträgt.

9. Mahlwerkzeug nach Anspruch 5,
**dadurch gekennzeichnet,**
daß sich die leistenförmigen Erhebungen (10,10',10",11) der Arbeitsfläche (7,8) in einem Freimaß (a) von mindestens 8 mm weniger weit nach innen erstrecken als sich die Grundfläche (13,14) des Mahlwerkzeuges erstreckt.

10. Mahlwerkzeug nach einem der Ansprüche 5 bis 9,
**dadurch gekennzeichnet,**
daß die Grundfläche im wesentlichen eine kreisringartige Form hat oder die eines Kreisring-Segmentes.

11. Mahlwerkzeug nach einem der Ansprüche 5 bis 9,
**dadurch gekennzeichnet,**
daß die Grundflächen im wesentlichen eine kegelstumpfartige Form haben.

12. Mahlwerkzeug nach einem der Ansprüche 5 bis 11,
**dadurch gekennzeichnet,**
daß die Höhe der leistenförmigen Erhebungen (10,10',10'',11) über der Grundfläche (13,14) des Mahlwerkzeuges zwischen 2 und 20 mm beträgt.

13. Mahlwerkzeug nach Anspruch 12,
**dadurch gekennzeichnet,**
daß die Höhe der leistenförmigen Erhebungen (10,10',10'',11) über der Grundfläche (13,14) des Mahlwerkzeuges zwischen 2 und 8 mm beträgt.

14. Mahlwerkzeug nach einem der Ansprüche 5 bis 13,
**dadurch gekennzeichnet,**
daß die Breite (b) der leistenförmigen Erhebungen (10,10',10",11) der zur Fasermahlung bestimmten Arbeitsfläche des Mahlwerkzeuges zwischen 2 und 30 mm beträgt.

15. Mahlwerkzeug nach einem der Ansprüche 5 bis 14,
**dadurch gekennzeichnet,**
daß die Breite der kanalartigen Nuten (12) zwischen den leistenförmigen Erhebungen (10,10',10",11) der zur Fasermahlung bestimmten Arbeitsfläche des Mahlwerkzeuges zwischen 3 und 20 mm beträgt.

16. Mahlwerkzeug nach Anspruch 10,
**dadurch gekennzeichnet,**
daß hintereinanderliegende leistenförmigen Erhebungen (10,10',10'',11) der zur Fasermahlung bestimmten Arbeitsfläche durch eine Nut (16) getrennt sind, die im wesentlichen kreisringförmig um das Zentrum der Grundfläche bzw. des zum Segment gehörenden Kreises verläuft und etwa die gleiche Höhe wie die leistenförmigen Erhebungen (10,10',10",11) hat.

17. Mahlwerkzeug nach Anspruch 10,
**dadurch gekennzeichnet,**
daß hintereinanderliegende leistenförmigen Erhebungen (10,10',10'',11) der zur Fasermahlung bestimmten Arbeitsfläche durch eine Aussparung (17, 17') getrennt sind, die im wesentlichen polygonförmig und symmetrisch zum Zentrum der Grundfläche verläuft und etwa die gleiche Höhe wie die leistenförmigen Erhebungen (10,10',10'',11) hat.

18. Mahlwerkzeug nach Anspruch 11,
**dadurch gekennzeichnet,**
daß hintereinanderliegende leistenförmigen Erhebungen (10,10',10'',11) durch eine Aussparung getrennt sind, die im wesentlichen kreisringförmig und symmetrisch um die Mittellinie des Kegelstumpfes verläuft und etwa die gleiche Höhe wie die leistenförmigen Erhebungen (10,10',10'',11) hat.

19. Vorrichtung nach einem der voranstehenden Ansprüche,
**dadurch gekennzeichnet,**
daß das Freimaß (a,a',a'',a''') jeweils zwischen 8 und 30 mm beträgt.

## Claims

1. A milling machine for milling suspended fibrous material, in particular of paper and/or pulp fibres, consisting of a housing (1) with inlet- and outlet-openings (5, 6) for the fibrous material, with at least two milling tool carriers, in particular a drivable rotor (2) and a stator (3), suitable for the application of milling tools to provide at least one working surface (7) and one complementary further working surface (8) which are positioned with respect to each other forming a milling gap (9) through which the fibrous material is able to flow, with at least one working surface (7 or 8) having a plurality of strip-shaped elevations (10, 10', 10", 11), so-called blades between which channel-like grooves (12) are situated, so that the fibrous material can be directed at least partially through these from the interior outwards and a mechanical processing of the fibrous material can take place through the relative movement of two complemenary working surfaces (7 and 8),
characterised in that
on at least one side of the milling gap (9) at least three strip-shaped elevations (10, 10', 10", 11) of the working surface intended for fibre milling are arranged one behind the other, viewed in the direction of the channels and that, viewed in the direction of flow of the fibrous material, successive elevations (10, 10', 10", 11) have a spacing with a free measurement (a', a", a"') of at least 8 mm.

2. The milling machine according to Claim 1,
characterised in that
on at least one side of a milling gap (9) the strip-shaped elevations (10, 10', 10", 11), lying radially furthest on the inside, of the working surface (7, 8) intended for fibre milling extend by a free measurement (a) of at least 8 mm less far inwards than the associated milling tool carrier.

3. The milling machine according to Claim 1 or 2,
characterised in that
the milling tool carriers, which are complementary to each other, have substantially a disc-like shape.

4. The milling machine according to Claim 1 or 2,
characterised in that
the milling tool carriers, which are complementary to each other, have substantially a frustum-like shape.

5. A milling tool for milling suspended fibrous material, in particular paper and/or pulp fibres, in milling machines with substantially rotationally symmetrical milling tool carriers which are movable relative to each other and lie opposite each other, in particular on a rotor or on a stator on which milling tools are able to be arranged in pairs so that they form at least one pair of complementary working surfaces (7, 8) for the formation of a milling gap (9) through which the fibrous material is able to flow and with the working surface (8) at least of one milling tool having on its side respectively facing the fibrous material to be treated in operation having a plurality of strip-shaped elevations (10, 10', 10", 11), so-called blades, over its base surface (13, 14), between which channel-like grooves (12) are situated, so that the fibrous material can be directed at least partially through these grooves from the interior outwards and a mechanical processing of the fibrous material can take place through the relative movement of two complementary working surfaces (7, 8),
characterized in that at least three strip-shaped elevations (10, 10', 10", 11) of the working surface intended for fibre milling are arranged one behind the other, viewed in the direction of the channels, with successive elevations (10, 10', 10", 11), viewed in the direction of flow of the fibrous material, having a spacing with a free measurement (a', a", a"') of at least 8 mm.

6. The milling tool according to Claim 5,
characterised in that
the radial extent of the strip-shapd elevations (10, 10', 10", 11), separated by spacing with the free measurement (a', a", a"'), amounts to a maximum of 100 mm.

7. The milling tool according to Claim 6,
characterised in that
the radial extent of the strip-shaped elevations (10, 10', 10", 11), separated by spacing with the free measurement (a', a", a"'), amounts to a maximum of 60 mm.

8. The milling tool according to Claim 5, 6 or 7,
characterised in that
the radial extent of the strip-shaped elevations (10, 10', 10", 11), separated by spacing with the free measurement (a', a", a"'), amounts to a maximum of twenty times the width (b) of the elevations (10, 10', 10", 11).

9. The milling tool according to Claim 5,
characterised in that
the strip-shaped elevations (10, 10', 10", 11) of the working surface (7, 8) extend in a free measurement (a) of at least 8 mm less far inwards than the base surface (13, 14) of the milling tool extends.

10. The milling tool according to any of Claims 5 to 9,
characterised in that
the base area has substantially a shape like a circular ring or that of a segment of a circular ring.

11. The milling tool according to any of Claims 5 to 9,
characterised in that
the base areas have substantially a frustum-like shape.

12. The milling tool according to any of Claims 5 to 11,
characterised in that
the height of the strip-shaped elevations (10, 10', 10", 11) over the base area (13, 14) of the milling tool amounts to between 2 and 20 mm.

13. The milling tool according to Claim 12,
characterised in that
the height of the strip-shaped elevations (10, 10', 10", 11) over the base area (13, 14) of the milling tool amounts to between 2 and 8 mm.

14. The milling tool according to any of Claims 5 to 13,
characterised in that
the width (b) of the strip-shaped elevations (10, 10', 10", 11) of the working surface of the milling tool intended for fibre milling amounts to between 2 and 30 mm.

15. The milling tool according to any of Claims 5 to 14,
characterised in that
the width of the channel-like grooves (12) between the strip-shaped elevations (10, 10', 10", 11) of the working surface of the milling tool intended for fibre milling amounts to between 3 and 20 mm.

16. The milling tool according to Claim 10,
characterised in that
strip-shaped elevations (10, 10', 10", 11), lying one behind the other, of the working surface intended for fibre milling are separated by a groove (16) which runs substantially in the form of a cirular ring around the centre of the base surface or of the circle belonging to the segment and has approximately the same height as the strip-shaped elevations (10, 10', 10", 11).

17. The milling tool according to Claim 10,
characterised in that
strip-shaped elevations (10, 10', 10", 11), lying one behind the other, of the working surface intended for fibre milling are separated by a recess (17, 17') which runs substantially in the form of a polygon and symmetrically to the centre of the base area and has approximately the same height as the strip-shaped elevations (10, 10', 10", 11).

18. The milling tool according to Claim 11,
characterised in that
strip-shaped elevations (10, 10', 10", 11) lying one behind the other are separated by a recess which runs substantially in the form of a cirular ring and symmetrically around the central line of the frustum and has approximately the same height as the strip-shaped elevations (10, 10', 10", 11).

19. The device according to any of the preceding claims,
characterised in that
the free measurement (a, a', a", a"') respectively amounts to between 8 and 30 mm.

## Revendications

1. Broyeuse destinée à broyer une matière fibreuse en suspension, notamment du papier et/ou des fibres de cellulose, constituée d'un carter (1) avec des ouvertures d'entrée et de sortie (5, 6) pour la matière fibreuse, avec au moins deux porte-outils de broyage, notamment un rotor (2) pouvant être entraîné et un stator (3), qui se prêtent à la mise en place d'outils de broyage pour réaliser au moins une surface de travail (7) et une autre surface de travail (8) complémentaire, qui sont positionnées l'une par rapport à l'autre pour former une fente de broyage (9) pouvant être traversée par la matière fibreuse, une surface de travail (7 ou 8) au moins présentant un grand nombre de reliefs (10, 10', 10", 11) en forme de baguettes, dits lames, entre lesquels se trouvent des rainures (12) du type canal, ce qui fait que la matière fibreuse est au moins partiellement emmenée par celles-ci, de l'intérieur vers l'extérieur, et qu'il peut se produire un traitement mécanique de la matière fibreuse par le déplacement relatif des deux surfaces de travail (7 et 8) complémentaires, caractérisée en ce que sur au moins un côté de la fente de broyage (9) sont disposés l'un derrière l'autre, dans la direction des canaux, au moins trois reliefs (10, 10', 10", 11) en forme de baguettes de la surface de travail destinée au broyage des fibres, et en ce que, dans le sens d'écoulement de la matière fibreuse, les reliefs successifs (10, 10', 10", 11) présentent une distance avec un espace libre (a', a", a"') d'au moins 8 millimètres.

2. Broyeuse selon la revendication 1, caractérisée en ce que sur au moins un côté d'une fente de broyage (9), les reliefs (10, 10', 10", 11) en forme de baguettes, qui se situent radialement le plus loin à l'intérieur, de la surface de travail (7, 8) destinée au broyage des fibres, s'étendent sur un espace libre (a) d'au moins 8 millimètres, moins loin vers l'intérieur que le porte-outil de broyage correspondant.

3. Broyeuse selon la revendication 1 ou 2, caractérisée en ce que les porte-outils de broyage complémentaires l'un de l'autre ont sensiblement la forme d'un disque.

4. Broyeuse selon la revendication 1 ou 2, caractérisée en ce que les porte-outils de broyage complémentaires l'un de l'autre ont sensiblement la forme d'un tronc de cône.

5. Outil de broyage pour le broyage d'une matière fibreuse en suspension, notamment de papier et/ou de fibres de cellulose, dans des broyeuses comportant des porte-outils de broyage sensiblement à symétrie de révolution, déplaçables les uns par rapport aux autres et se faisant face, notamment sur un rotor et sur un stator, sur lesquels des outils de broyage peuvent être fixés deux par deux, de manière à former au moins une paire de surfaces de travail (7, 8) complémentaires, pour réaliser une fente de broyage (9) qui peut être traversée par la matière fibreuse, et la surface de travail (8) d'au moins un outil de broyage présentant, sur sa surface de base (13, 14) et sur son côté tourné, pendant le fonctionnement, vers la matière fibreuse à traiter, un grand nombre de reliefs (10, 10', 10", 11) en forme de baguettes dits lames, entre lesquels se trouvent des rainures (12) du type canal, ce qui fait que la matière fibreuse est au moins partiellement emmenée par celles-ci, de l'intérieur vers l'extérieur, et qu'il peut se produire un traitement mécanique de la matière fibreuse par le déplacement relatif de deux surfaces de travail (7, 8) complémentaires, caractérisé en ce qu'au moins trois reliefs (10, 10', 10", 11) en forme de baguettes de la surface de travail destinée au broyage des fibres, sont disposés les uns derrière les autres, dans la direction des canaux, les reliefs successifs (10, 10', 10", 11), considérés dans le sens d'écoulement de la matière fibreuse, présentant une distance avec un espace libre (a', a", a"') d'au moins 8 millimètres.

6. Outil de broyage selon la revendication 5, caractérisé en ce que l'étendue radiale des reliefs (10, 10', 10", 11) en forme de baguettes, séparés par une distance avec l'espace libre (a', a", a"'), est au maximum de 100 millimètres.

7. Outil de broyage selon la revendication 6, caractérisé en ce que l'étendue radiale des reliefs (10, 10', 10", 11) en forme de baguettes, séparés par une distance avec l'espace libre (a', a", a"'), est au maximum de 60 millimètres.

8. Outil de broyage, selon la revendication 5, 6 ou 7, caractérisé en ce que en ce que l'étendue radiale des reliefs (10, 10', 10", 11) en forme de baguettes, séparés par une distance avec l'espace libre (a', a", a"'), est égale au maximum à vingt fois la largeur (b) des reliefs (10, 10', 10", 11).

9. Outil de broyage selon la revendication 5, caractérisé en ce que les reliefs (10, 10', 10", 11) en forme de baguettes de la surface de travail (7, 8) s'étendent moins loin vers l'intérieur sur un espace libre (a) d'au moins 8 millimètres que la surface de base (13, 14) de l'outil de broyage.

10. Outil de broyage selon l'une des revendications 5 à 9, caractérisé en ce que la surface de base a sensiblement la forme d'un cercle ou celle d'un segment de cercle.

11. Outil de broyage selon l'une des revendications 5 à 9, caractérisé en ce que les surfaces de base ont sensiblement la forme d'un tronc de cône.

12. Outil de broyage selon l'une des revendications 5 à 11, caractérisé en ce que la hauteur des reliefs (10, 10', 10", 11) en forme de baguettes au-dessus de la surface de base (13, 14) de l'outil de broyage, est comprise entre 2 et 20 millimètres.

13. Outil de broyage selon la revendication 12, caractérisé en ce que la hauteur des reliefs (10, 10', 10", 11) en forme de baguettes au-dessus de la surface de base (13, 14) de l'outil de broyage est comprise entre 2 et 8 millimètres.

14. Outil de broyage selon l'une des revendications 5 à 13, caractérisé en ce que la largeur (b) des reliefs (10, 10', 10", 11) en forme de baguettes de la surface de travail de l'outil de broyage, destinée au broyage des fibres, est comprise entre 2 et 30 millimètres.

15. Outil de broyage selon l'une des revendications 5 à 14, caractérisé en ce que la largeur des rainures (12) du type canal entre les reliefs (10, 10', 10", 11) en forme de baguettes de la surface de travail de l'outil de broyage, destinée au broyage des fibres, est comprise entre 3 et 20 millimètres.

16. Outil de broyage selon la revendication 10, caractérisé en ce que des reliefs (10, 10', 10", 11) en forme de baguettes, disposés les uns derrière les autres, de la surface de travail destinée au broyage des fibres, sont séparés par une rainure (16) qui s'étend sensiblement en forme de cercle autour du centre de la surface de base ou du cercle faisant partie du segment, et présente à peu près la même hauteur que les reliefs (10, 10', 10", 11) en forme de baguettes.

17. Outil de broyage selon la revendication 10, caractérisé en ce que des reliefs (10, 10', 10", 11) en forme de baguettes, disposés les uns derrière les autres, de la surface de travail destinée au broyage des fibres, sont séparés par une découpe (17, 17') qui est sensiblement de forme polygonale et qui s'étend symétriquement par rapport au centre de la surface de base et présente à peu près la même hauteur que les reliefs (10, 10', 10", 11) en forme de baguettes.

18. Outil de broyage selon la revendication 11, caractérisé en ce que des reliefs (10, 10', 10", 11) en forme de baguettes disposés les uns derrière les autres sont séparés par une découpe qui s'étend sensiblement en forme de cercle et symétriquement autour de la ligne médiane du tronc de cône, et présente à peu près la même hauteur que les reliefs (10, 10', 10", 11) en forme de baguettes.

19. Dispositif selon l'une des revendications précédentes, caractérisé en ce que l'espace libre (a, a', a", a"') est compris dans chaque cas entre 8 et 30 millimètres.
